# EUROPÄISCHE PATENTSCHRIFT

(11) **EP 3 887 030 B1**
(45) Veröffentlichungstag und Bekanntmachung des Hinweises auf die Patenterteilung: **07.12.2022**
(21) Anmeldenummer: 20700885.5
(22) Anmeldetag: 14.01.2020
(51) Int. Cl.: B01F 23/53, B01F 27/271

(54) **ROTOR FÜR EINE VORRICHTUNG ZUM MISCHEN VON PULVER UND FLÜSSIGKEIT, UND VORRICHTUNG ZUM MISCHEN VON PULVER UND FLÜSSIGKEIT**
ROTOR FOR A DEVICE FOR MIXING POWDER AND LIQUID, AND DEVICE FOR MIXING POWDER AND LIQUID
ROTOR POUR UN DISPOSITIF DESTINÉ À MÉLANGER DE LA POUDRE ET DU LIQUIDE, ET DISPOSITIF POUR MÉLANGER DE LA POUDRE ET DU LIQUIDE

(30) Priorität: 01.02.2019 DE 102019102585
(43) Veröffentlichungstag der Anmeldung: 06.10.2021
(73) Patentinhaber: Ystral GmbH Maschinenbau + Processtechnik, 79282 Ballrechten-Dottingen (DE)
(72) Erfinder: MANKE, David, 79282 Ballrechten-Dottingen (DE); SEEGER, Hanspeter, 79282 Ballrechten-Dottingen (DE)
(74) Vertreter: RACKETTE Patentanwälte PartG mbB
(86) Internationale Anmeldenummer: PCT/EP2020/050828
(87) Internationale Veröffentlichungsnummer: WO 2020/156806

(56) Entgegenhaltungen:
- EP-A1- 3 421 120
- EP-A2- 0 132 035
- EP-A2- 0 304 604
- WO-A1-2007/085798
- WO-A1-2016/205345
- FR-A1- 2 282 932
- US-A- 4 175 875
- US-B1- 6 210 118

## Beschreibung

Die Erfindung betrifft einen Rotor für eine Vorrichtung zum Mischen von Pulver und Flüssigkeit gemäß dem Oberbegriff des Anspruchs 1.

Die Erfindung betrifft weiterhin eine Vorrichtung zum Mischen von Pulver und Flüssigkeit mit einem derartigen Rotor.

Ein derartiger Rotor und eine derartige Vorrichtung sind aus EP 3 421 120 A1 bekannt. Dieser vorbekannte Rotor weist eine Außenflügelträgerplatte und eine Anzahl von radial innenseitig liegenden, sich in einer axialen Richtung erstreckenden Außenflügeln auf, die an der Außenflügelträgerplatte angeformt sind. Eine zwischen der Außenflügelträgerplatte und einer zentrisch angeordneten Wellenaufnahme ausgebildete Verbindungsstruktur ist durch eine Anzahl von sich zwischen der Außenflügelträgerplatte und der Wellenaufnahme erstreckenden Verbindungsarmen gebildet. Die Außenflügelträgerplatte, die Wellenaufnahme und die Verbindungsarme liegen bei diesem Rotor in einer Ebene.

Aus EP 0 132 035 A2 ist ein randoffener Rührer mit einer Bodenplatte und mit einer in einem Abstand von der Bodenplatte angeordneten, radial außenseitig über dreiecksartig ausgebildete Klingen verfügenden Deckplatte bekannt. An der Bodenplatte ist mittig eine Wellenaufnahme angebracht. Radial außenseitig der Wellenaufnahme verfügt die Bodenplatte über Ausnehmungen. Die Deckplatte steht mit der Bodenplatte über eine Anzahl von plattenartigen Streben in Verbindung. Die Deckplatte ist mit einer die Wellenaufnahme umschließenden Zentralausnehmung ausgebildet.

Ein weiterer Rotor und eine mit diesem Rotor ausgestattete Vorrichtung sind aus EP 3 069 786 A1 bekannt. Dieser vorbekannte Rotor verfügt über eine Außenflügelträgerplatte und über eine Anzahl von radial außenseitig liegenden, sich in einer axialen Richtung erstreckenden Außenflügeln, die an der Außenflügelträgerplatte angeformt sind. Weiterhin ist als Verbindungsstruktur zwischen der Außenflügelträgerplatte und einer zentrisch angeordneten Wellenaufnahme eine als gegenüber der Außenflügelträgerplatte verdickte kreisförmige Innenplatte vorhanden.

Aus US 1 862 906 A und DE 296 08 713 U1 sind Rotoren für eine Vorrichtung zum Mischen von Pulver und Flüssigkeit bekannt, die mit einer Außenflügelträgerplatte ausgebildet sind, die eine Anzahl von Verbindungsarmen aufweist.

Der Erfindung liegt die Aufgabe zugrunde, einen Rotor der eingangs genannten Art und eine mit einem derartigen Rotor ausgestattete Vorrichtung mit einem verhältnismäßig hohen Durchsatz sowie einer verhältnismäßig geringen Neigung zum Verkleben auf einer Pulverseite anzugeben.

Diese Aufgabe wird bei einem Rotor der eingangs genannten Art erfindungsgemäß mit den kennzeichnenden Merkmalen des Anspruchs 1 gelöst.

Diese Aufgabe wird bei einer erfindungsgemäßen Vorrichtung mit den Merkmalen des Anspruchs 7 gelöst.

Dadurch, dass zwischen der Außenflügelträgerplatte und den Verbindungsarmen sich in axialer Richtung erstreckende Verbindungsstege sowie zwischen den Verbindungsarmen sich nach radial innen verjüngende Flüssigkeitsbereiche , durch die auch in radialer Richtung ein verhältnismäßig hoher Durchsatz von Flüssigkeit geschaffen ist, ausgebildet sind, ergibt sich eine verhältnismäßig große Flüssigkeitsoberfläche sowie eine verhältnismäßig hohe Durchflussrate an Flüssigkeit und damit ein insgesamt verhältnismäßig hoher Stoffdurchsatz bei einer geringen Neigung zum Verkleben.

Weitere zweckmäßige Ausgestaltungen der Erfindung sind Gegenstand der abhängigen Ansprüche.

Weitere zweckmäßige Ausgestaltungen und Vorteile der Erfindung ergeben sich aus der nachfolgenden Beschreibung von Ausführungsbeispielen der Erfindung mit Bezug auf die Figuren der Zeichnung.

Es zeigen:
- Fig. 1: in einer perspektivischen, teilgeschnittenen Darstellung ein Ausführungsbeispiel einer Vorrichtung gemäß der Erfindung mit einem Ausführungsbeispiel eines Rotors gemäß der Erfindung,
- Fig. 2: in einer perspektivischen Darstellung ein Ausführungsbeispiel eines Rotors gemäß der Erfindung,
- Fig. 3: in einer Draufsicht das Ausführungsbeispiel des Rotors gemäß Fig. 2,
- Fig. 4: in einer Schnittansicht das Ausführungsbeispiel des Rotors gemäß Fig. 2 und Fig. 3,
- Fig. 5: in einer perspektivischen Ansicht ein weiteres Ausführungsbeispiel eines Rotors gemäß der Erfindung,
- Fig. 6: in einer perspektivischen Ansicht ein weiteres Ausführungsbeispiel eines Rotors gemäß der Erfindung,
- Fig. 7: in einer Draufsicht das Ausführungsbeispiel des Rotors gemäß Fig. 6 und
- Fig. 8: in einer Schnittansicht das Ausführungsbeispiel des Rotors gemäß Fig. 6.

Fig. 1 zeigt in einer perspektivischen, teilgeschnittenen Ansicht ein Ausführungsbeispiel einer Vorrichtung zum Mischen von Pulver und Flüssigkeit gemäß der Erfindung. Das Ausführungsbeispiel gemäß Fig. 1 ist mit einem Prozesskammergehäuse 103 ausgestattet, in dem ein gegenüber dem Prozesskammergehäuse 103 feststehender Stator 106 und ein gegenüber dem Stator 106 drehbarer Rotor 109 angeordnet ist.

Der Stator 106 weist eine umfänglich geschlossene, zylinderartig ausgebildete Ringwand 112 auf, die mit Mischungsdurchtrittsausnehmungen 115 ausgebildet ist.

Der Rotor 109 ist über eine im Bereich einer mittig liegenden Wellenaufnahme 117 angeordnete Rotorbefestigungsschraube 118 mit einer motorisch antreibbaren Antriebswelle 121 verbunden. Der Rotor 109 verfügt über eine Anzahl von radial innenseitig liegenden Scherflügeln 124 und über eine Anzahl von radial außenseitig liegenden Außenflügeln 127, die sich jeweils in etwa in axialer Richtung erstrecken und zwischen denen ein Ringwandaufnahmespalt 130 ausgebildet ist, in dem bei bestimmungsgemäßer Anordnung des Stators 106 und des Rotors 109 die Ringwand 112 eingefügt ist.

Weiterhin lässt sich Fig. 1 entnehmen, dass die Antriebswelle 121 abschnittsweise von einer Flüssigkeitszufuhrkammergehäuse 133 umgeben ist, das an das Prozesskammergehäuse 103 dicht angeflanscht und mit einem radial ausgerichteten Flüssigkeitszufuhrstutzen 136 ausgebildet ist. Bei Anschluss des Flüssigkeitszufuhrstutzen 136 an eine in Fig. 1 nicht dargestellte Flüssigkeitszufuhrleitung ist Flüssigkeit auf der den Scherflügeln 124 abgewandte Seite in das Prozesskammergehäuse 103 einspeisbar.

Auf der dem Flüssigkeitszufuhrkammergehäuse 133 abgewandten Seite ist an das Prozesskammergehäuse 103 ein Prozesskammerdeckel 139 angeflanscht, der mit einem axial ausgerichteten Pulverzufuhrstutzen 142 ausgebildet ist. Bei Anschluss des Pulverzufuhrstutzens 142 an eine in Fig. 1 nicht dargestellte Pulverzufuhrleitung ist auf der den Scherflügeln 124 zugewandten Seite dem Prozesskammergehäuse 103 Pulver zuführbar.

Das Prozesskammergehäuse 103 wiederum ist mit einem radial ausgerichteten Gemischauslassstutzen 145 ausgebildet, über den die in dem Prozesskammergehäuse 103 unter Zusammenwirken des Stators 106 und des Rotors 109 ausgebildete Mischung von Pulver und Flüssigkeit über eine in Fig. 1 nicht dargestellte Mischungsabführleitung abführbar ist.

Fig. 2 zeigt in einer perspektivischen Ansicht ein Ausführungsbeispiel eines Rotors 109 gemäß der Erfindung, der bei einer Vorrichtung gemäß der Erfindung und dabei insbesondere bei einem dementsprechenden Ausführungsbeispiel gemäß Fig. 1 einsetzbar ist. Das in Fig. 2 dargestellte Ausführungsbeispiel eines Rotors 109 gemäß der Erfindung verfügt neben den bereits im Zusammenhang mit Fig. 1 erläuterten Elementen als Verbindungsstruktur über eine Anzahl von strebenartigen Verbindungsarmen 203, die bei diesem Ausführungsbeispiel in einer Ebene liegen, in deren Mittenbereich die Rotorbefestigungsschraube 118 angeordnet ist. An einigen Verbindungsarmen 203 sind radial außenseitig die Scherflügel 124 angeformt, die sich in einer axialen Richtung von den Verbindungsarmen 203 weg erstrecken.

Zwischen den sich sternartig von der Wellenaufnahme 117 weg erstreckenden Verbindungsarmen 203 ist eine Anzahl von sich nach radial innen verjüngend ausgebildeten Flüssigkeitsaustrittsbereichen 206 als Freibereiche vorhanden, die sich jeweils über gleiche Winkelabschnitte erstrecken und regelmäßig über den Umfang der Verbindungsarme 203 verteilt sind. Die radial außenseitig auf einem Kreisumfang liegenden Stirnseiten 209 der Verbindungsarme 203 liegen bei diesem Ausführungsbeispiel den Außenflügeln 127 in radialer Richtung gegenüber.

An den radial außenseitig liegenden Enden der Verbindungsarme 203 sind auf der den Scherflügeln 124 gegenüberliegenden Seite sich in axialer Richtung erstreckende Verbindungsstege 212 angeformt, an deren von den Verbindungsarmen 203 abgewandten Enden eine Außenflügelträgerplatte 215 angeformt ist. Die Außenflügelträgerplatte 215 hat die Gestalt eines Kreisrings und ist in einer gegenüber den Verbindungsarmen 203 axial parallel versetzten Ebene angeordnet, so dass zwischen benachbarten Verbindungsstegen 212 jeweils ein Flüssigkeitsdurchtrittskanal 218 ausgebildet ist.

Die Außenflügelträgerplatte 215 trägt die Außenflügel 127, die im Wesentlichen quaderförmig ausgebildet sind, sich mit ihren langen Seiten in radialer Richtung und sich in axialer Richtung von der Außenflügelträgerplatte 215 bis in die Ebene erstrecken, in der die von den Verbindungsarmen 203 abgewandten Oberseiten 221 der Scherflügel 124 liegen.

Die Scherflügel 124 sind bei diesem Ausführungsbeispiel jeweils in der Grundgestalt eines spitzwinklig dreiecksartigen Keiles ausgebildet, dessen Spitzenbereich nach radial innen weist. Eine nach radial außen weisende Abschlusswand 224 jedes keilartigen Scherflügels 124 ist dabei abgerundet mit einem dem Umfang der Stirnseiten 209 der Verbindungsarme 203 entsprechenden Radius ausgebildet. Seitenwände 227, 230 jedes derartigen Scherflügels 124 sind plan ausgebildet und laufen spitzwinklig zu einer sich in axialer Richtung erstreckenden scharfen Stirnkante 233 als Stirnseite zusammen.

Wie aus Fig. 2 ersichtlich ist, sind die keilartigen Scherflügel 124 gegenüber der radialen Richtung so angestellt, dass die Stirnkanten 233 bei einer durch einen durchgezogenen Pfeil 236 angedeuteten bestimmungsgemäßen Drehrichtung R des Rotors 109 in Bezug auf eine durch strichlinierte Pfeile 239 in einer Hauptkomponente angedeutete, der Drehrichtung R ergänzt um eine Radialkomponente gegenläufigen Strömungsrichtung F beim Mischen vorne liegt.

Dadurch ergibt sich eine effektive Hinterströmung der strömungsdynamisch auf der Leeseite, also auf der in Bezug auf eine Hauptströmungsrichtung rückseitigen Seite, liegenden hinteren Seitenwand 230 mit laminaren Anteilen und damit ein Verringern der Gefahr von störenden Ablagerungen und Anhaftungen an der hinteren Seitenwand 230.

Zum weiteren Verringern der Gefahr von störenden Ablagerungen und Anhaftungen an der hinteren Seitenwand 230 und für ein effektives Ablenken der Mischung von Pulver und Flüssigkeit beim Durchführen eines Mischvorgangs in Richtung der Ringwand 112 ist es zweckmäßig, dass die in Strömungsrichtung F vordere Seitenwand 227 in Bezug auf den durch die Stirnkante 233 laufenden Durchmesser flacher als die in Strömungsrichtung F hintere Seitenwand 230 ausgerichtet ist.

Zum weiteren Verbessern der Ablagerungsresistenz und Widerstandsfähigkeit gegen Anhaftungen ist der Übergang von der hinteren Seitenwand 230 zu den Verbindungsarmen 203 in einem Übergangsbereich 242 abgerundet ausgebildet.

Bei dem Ausführungsbeispiel gemäß Fig. 2 liegen die keilartigen Scherflügeln 124 in radialer Richtung den Außenflügeln 127 direkt gegenüber. Dadurch ergibt sich eine verhältnismäßig hohe Scherwirkung sowie eine Ablagerungen und Anhaftungen vermeidende oder wenigstens in einem für einen Dauerbetrieb tolerierbaren Maß haltende Anströmung.

Fig. 3 zeigt in einer Draufsicht das in Fig. 2 dargestellte Ausführungsbeispiel eines Rotors 109 gemäß der Erfindung. Aus Fig. 3 ist ersichtlich, dass die keilartig ausgebildeten Scherflügel 124 mit der Stirnkante 233 in Drehrichtung R und zu der Strömungsrichtung F vorne liegend angestellt sind, so dass die in Strömungsrichtung F hinten liegenden Seitenwand 230 bezogen auf den durch eine strichpunktierte Linie 303 dargestellten Durchmesser D der Außenflügelträgerplatte 215 durch die Wellenaufnahme 117 und durch die Stirnkante 233 mit einem relativ großen Winkel α, beispielsweise in etwa rechtwinklig, ausgerichtet ist, während die in Strömungsrichtung F vordere Seitenwand 227 mit einem gegenüber dem Winkel α kleineren Winkel β schräg zu diesem Durchmesser D der der Außenflügelträgerplatte 215 und damit flacher gegen die Strömungsrichtung F angestellt ist.

Dadurch ergibt sich an der vorderen Seitenwand 227 für die Mischung aus Pulver und Flüssigkeit eine effektive Ablenkung nach radial außen zum Durchtritt durch die Mischungsdurchtrittsausnehmungen 115 der Ringwand 112 des Stators 106 und damit ein sehr wirksames Mischverhalten, während die Strömung entlang der hinteren Seitenwand 230 nicht unerhebliche laminare Anteile aufweist, die Ablagerungen und Anhaftungen in diesem Bereich zu vermeiden oder zu reduzieren helfen.

Weiterhin lässt sich der Darstellung gemäß Fig. 3 deutlich entnehmen, dass die Flüssigkeitsdurchtrittsbereiche 206 in axialer Richtung einen direkten Übergang von der der Außenflügelträgerplatte 215 zugewandten Seite der Verbindungsarme 203 auf die die Scherflügel 124 tragende Seite der Verbindungsarme 203 schaffen. Dadurch ergibt sich ein verhältnismäßig hoher Durchsatz an und Vorhandensein von Flüssigkeit.

Fig. 4 zeigt in einer Schnittansicht entlang der Linie IV-IV von Fig. 3 das anhand Fig. 2 und Fig. 3 erläuterte Ausführungsbeispiel eines Rotors 109 gemäß der Erfindung. Der Darstellung gemäß Fig. 4 lässt sich entnehmen, dass der Rotor 109 über eine Antriebswellenaufnahmehülse 403 verfügt, die zur Aufnahme und zum Befestigen mittels der Rotorbefestigungsschraube 118, der in Fig. 4 nicht dargestellten Antriebswelle 121 eingerichtet ist.

Aus Fig. 4 ist weiterhin ersichtlich, dass zum einen durch die als fluiddynamische Freibereiche wirkende Flüssigkeitsaustrittsbereiche 206 in axialer Richtung eine direkte Verbindung zwischen den beiden Seiten der Verbindungsarme 203 geschaffen ist, während zum anderen nach Umlenken eines Teils eines Flüssigkeitsstroms in radialer Richtung im an die Rotorbefestigungsschraube 118 angrenzenden Bereich der Antriebswellenaufnahmehülse 403 durch die Flüssigkeitsdurchtrittskanäle 218 ein Durchtritt von Flüssigkeit direkt in Richtung einer in Fig. 4 nicht dargestellten Ringwand 112, die bei bestimmungsgemäßer Anordnung eines Stators 106 in den zwischen den Scherflügeln 124 und den Außenflügeln 127 ausgebildeten Ringwandaufnahmespalten 130 liegt, geschaffen ist.

Durch Verändern der Größe der Flüssigkeitsaustrittsbereiche 206 lassen sich die Anteile von durch die durch die Flüssigkeitsaustrittsbereiche 206 austretenden und durch die Flüssigkeitsdurchtrittskanäle 218 in radialer Richtung durchtretenden Anteile an Flüssigkeit an die jeweils zu erzielenden Mischergebnisse anpassen, um neben einem verhältnismäßig hohen Durchsatz insbesondere auch eine relativ geringe Neigung zum Verkleben von Pulver durch einen relativ hohen Flüssigkeitseintrag auf die Pulverseite zu erzielen.

Fig. 5 zeigt in einer perspektivischen Ansicht ein weiteres Ausführungsbeispiel eines Rotors 109 gemäß der Erfindung, wobei sich bei dem anhand Fig. 2, Fig. 3 sowie Fig. 4 erläuterten Ausführungsbeispiel eines Rotors 109 gemäß der Erfindung und bei dem anhand Fig. 5 erläuterten Ausführungsbeispiel eines Rotors 109 gemäß der Erfindung einander entsprechende Elemente mit den gleichen Bezugszeichen versehen und im Weiteren nicht näher erläutert sind.

Das anhand Fig. 5 erläuterte Ausführungsbeispiel eines Rotors 109 gemäß der Erfindung ist gegenüber dem anhand Fig. 2 bis Fig. 4 erläuterten Ausführungsbeispiel eines Rotors 109 gemäß der Erfindung dahingehend abgewandelt, dass die keilartigen Scherflügel 124 gegenüber den Außenflügeln 127 in Umfangsrichtung somit versetzt sind. Bei dem in Fig. 5 dargestellten Ausführungsbeispiel liegen die keilartigen Scherflügel 124 in Umfangsrichtung zwischen den Außenflügeln 127. Dadurch ergibt sich eine verhältnismäßig hohe Pulvereinsaugrate durch die den Außenflügeln 127 in Drehrichtung R des Rotors 109 nachgeordnete Anordnung der keilartigen Scherflügel 124.

Fig. 6 zeigt in einer perspektivischen Ansicht ein weiteres Ausführungsbeispiel eines Rotors 109 gemäß der Erfindung, wobei sich bei den anhand Fig. 2 bis Fig. 5 erläuterten Ausführungsbeispielen von Rotoren 109 gemäß der Erfindung und bei dem anhand Fig. 6 erläuterten Ausführungsbeispiel eines Rotors 109 gemäß der Erfindung einander entsprechende Elemente mit den gleichen Bezugszeichen versehen und im Weiteren nicht näher erläutert sind.

Der Rotor 109 gemäß Fig. 6 weist abweichend von den voranstehend erläuterten Ausführungsbeispielen lediglich an der Außenflügelträgerplatte 205 angeformte Außenflügel 127 auf, während sich die Verbindungsarme 203 in der axialen Richtung der Außenflügel 127 von der Aufnahmeträgerplatte 215 weg erstrecken sowie winklig angestellt sind und auf der Seite, auf der die Außenflügel 127 liegen, eine Kuppel 603 bilden, in deren erhabenen Bereich die Wellenaufnahme 117 sowie die Rotorbefestigungsschraube 118 angeordnet sind.

Fig. 7 zeigt in einer Draufsicht das anhand Fig. 6 erläuterte Ausführungsbeispiel eines Rotors 109 gemäß der Erfindung. Aus. Fig. 7 ist ersichtlich, dass dieser Rotor 109 sehr weit nach radial innen hineinreichende Flüssigkeitsaustrittsbereiche 206 sowie relativ filigrane, sternartig angeordnete Verbindungsarme 203 aufweist und damit einen verhältnismäßig hohen Anteil an in axialer Richtung austretender Flüssigkeit mit der Folge bereitstellt, dass die Neigung zum Verkleben von Pulver bei diesem Ausführungsbeispiel besonders gering ist.

Fig. 8 zeigt das anhand Fig. 6 und Fig. 7 erläuterte Ausführungsbeispiel eines Rotors 109 gemäß der Erfindung im Schnitt entlang der Linie VIII-VIII von Fig. 7. Aus Fig. 8 ist ersichtlich, dass die Kuppel 603 in axialer Richtung in etwa in der Mitte der Höhe der Außenflügel 127 positioniert ist. Weiterhin wird deutlich, dass die Antriebswellenaufnahmehülse 403 außenseitig in ihrem an die Kuppel 603 angrenzenden Bereich abgerundet ist, so dass hier ein Anteil an an der Antriebswellenaufnahmehülse 403 radial außen vorbeiströmenden Flüssigkeit eine Umlenkung nach radial außen in Richtung der Außenflügel 127 erfährt. Dieser Anteil ist dann einer durch die schräggestellten Verbindungsarme 203 bereitgestellten ausgeprägten Scherwirkung unterworfen.

## Patentansprüche

1. Rotor für eine Vorrichtung zum Mischen von Pulver und Flüssigkeit mit einer Außenflügelträgerplatte (215), mit einer Anzahl von radial außenseitig liegenden, sich in einer axialen Richtung erstreckenden Außenflügeln (127), die an der Außenflügelträgerplatte (215) angeformt sind, und mit einer Verbindungsstruktur (203) zwischen der Außenflügelträgerplatte (215) und einer zentrisch angeordneten Wellenaufnahme (117), wobei die Verbindungsstruktur durch eine Anzahl von sich zwischen der Außenflügelträgerplatte (215) und der Wellenaufnahme (117) erstreckenden Verbindungsarmen (203) gebildet ist, **dadurch gekennzeichnet, dass** zwischen der Außenflügelträgerplatte (215) und den strebenartigen, in einer Ebene liegenden und sich sternartig von der Wellenaufnahme (117) weg erstreckenden Verbindungsarmen (203) sich in axialer Richtung erstreckende Verbindungsstege (212) ausgebildet sind und dass zwischen den Verbindungsarmen (203) sich nach radial innen verjüngend ausgebildete Flüssigkeitsaustrittsbereiche (206) als Freibereiche vorhanden sind, die sich jeweils über gleiche Winkelabschnitte erstrecken und regelmäßig über den Umfang der Verbindungsarme (203) verteilt sind.

2. Rotor nach Anspruch 1, **dadurch gekennzeichnet, dass** die Verbindungsarme (203) in einer zu der axialen Richtung rechtwinklig ausgerichteten Ebene liegen.

3. Rotor nach Anspruch 1, **dadurch gekennzeichnet, dass** die Verbindungsarme (203) winklig zu der axialen Richtung angestellt sind und eine Kuppel (603) bilden, in deren erhabenen Bereich die Wellenaufnahme (117) angeordnet ist.

4. Rotor nach einem der Ansprüche 1 bis 3, **dadurch gekennzeichnet, dass** an Verbindungsarmen (203) radial außenseitig der Wellenaufnahme (117) angeordnete Scherflügel (124) angeformt sind.

5. Rotor nach einem der Ansprüche 1 bis 4, **dadurch gekennzeichnet, dass** die Verbindungsarme (203) in radialer Richtung mit Außenflügeln (127) fluchten.

6. Rotor nach einem der Ansprüche 1 bis 4, **dadurch gekennzeichnet, dass** die Verbindungsarme (203) in Umfangsrichtung gegenüber den Außenflügeln (127) versetzt sind.

7. Vorrichtung zum Mischen von Pulver und Flüssigkeit mit einem Rotor (109) nach einem der Ansprüche 1 bis 6, wobei die Zufuhr von Pulver und Flüssigkeit auf verschiedenen Seiten der Verbindungsarme (203) erfolgt.

8. Vorrichtung nach Anspruch 7, **dadurch gekennzeichnet, dass** ein Stator (106) vorhanden ist, der eine mit Mischungsdurchtrittsausnehmungen (115) versehene Ringwand (112) aufweist, wobei die Ringwand (112) radial innenseitig der Außenflügel (127) des Rotors (109) angeordnet ist.

## Claims

1. Rotor for a device for mixing powder and liquid, comprising an outer blade support plate (215), comprising a number of outer blades (127) that are located radially on the outside, that extend in an axial direction and that are formed on the outer blade support plate (215), and comprising a connecting structure (203) between the outer blade support plate (215) and a centrally arranged shaft receiving portion (117), wherein the connecting structure is formed by a number of connecting arms (203) that extend between the outer blade support plate (215) and the shaft receiving portion (117), **characterised in that** connecting webs (212) that extend in the axial direction are formed between the outer blade support plate (215) and the strut-like connecting arms (203), which lie in one plane and extend away from the shaft receiving portion (117) in the manner of a star, and **in that** radially inwardly tapering liquid discharge regions (206) are provided between the connecting arms (203) as free regions which each extend over the same angular sectors and which are distributed regularly over the circumference of the connecting arms (203) .

2. Rotor according to claim 1, **characterised in that** the connecting arms (203) lie in a plane oriented at a right angle to the axial direction.

3. Rotor according to claim 1, **characterised in that** the connecting arms (203) are set at an angle to the axial direction and form a dome (603), in the raised region of which the shaft receiving portion (117) is arranged.

4. Rotor according to any of claims 1 to 3, **characterised in that** shear blades (124) arranged radially on the outside of the shaft receiving portion (117) are formed on connecting arms (203).

5. Rotor according to any of claims 1 to 4, **characterised in that** the connecting arms (203) are aligned with outer blades (127) in the radial direction.

6. Rotor according to any of claims 1 to 4, **characterised in that** the connecting arms (203) are offset with respect to the outer blades (127) in the circumferential direction.

7. Device for mixing powder and liquid, comprising a rotor (109) according to any of claims 1 to 6, wherein the supply of powder and liquid takes place on different sides of the connecting arms (203).

8. Device according to claim 7, **characterised in that** a stator (106) is provided, which comprises an annular wall (112) provided with mixture passage openings (115), wherein the annular wall (112) is arranged radially on the inside of the outer blades (127) of the rotor (109).

## Revendications

1. Rotor destiné à un dispositif pour mélanger de la poudre et du liquide avec une plaque de support à ailettes extérieures (215), avec un certain nombre d'ailettes extérieures (127) situées à l'extérieur dans la direction radiale et s'étendant dans une direction axiale, lesdites ailettes extérieures (127) étant formées sur la plaque de support à ailettes extérieures (215), et avec une structure de liaison (203) entre la plaque de support à ailettes extérieures (215) et un dispositif d'absorption d'ondes (117) disposé de façon centrale, pour lequel la structure de liaison est formée par un certain nombre de bras de liaison (203) s'étendant entre la plaque de support à ailettes extérieures (215) et le dispositif d'absorption d'ondes (117), **caractérisé en ce qu'**entre la plaque du support à ailettes extérieures (215) et les bras de liaison (203) en forme de jambe de force, disposés dans un plan et s'étendant en forme d'étoile depuis le dispositif d'absorption d'ondes (117), sont formés des ponts de liaison (212) s'étendant dans la direction axiale, et **en ce qu'**entre les bras de liaison (203) il existe des zones d'évacuation de liquide (206) formées comme espaces libres, en se rétrécissant vers l'intérieur dans la direction radiale, lesdites zones d'évacuation de liquide s'étendant à chaque fois sur des sections angulaires identiques et étant régulièrement espacées sur la circonférence des bras de liaison (203).

2. Rotor selon la revendication 1, **caractérisé en ce que** les bras de liaison (203) sont situés dans un plan disposé perpendiculairement par rapport à la direction axiale.

3. Rotor selon la revendication 1, **caractérisé en ce que** les bras de liaison (203) sont disposés avec un angle par rapport à la direction axiale et qu'ils forment un dôme (603), le dispositif d'absorption d'ondes (117) étant disposé dans la partie surélevée dudit dôme.

4. Rotor selon l'une quelconque des revendications 1 à 3, **caractérisé en ce que** sont formées sur des bras de liaison (203) des ailettes de cisaillement (124) disposées dans la direction radiale à l'extérieur du dispositif d'absorption d'ondes (117).

5. Rotor selon l'une quelconque des revendications 1 à 4, **caractérisé en ce que** les bras de liaison (203) s'alignent dans la direction radiale avec des ailettes extérieures (127).

6. Rotor selon l'une quelconque des revendications 1 à 4, **caractérisé en ce que** les bras de liaison (203) sont dans la direction de la circonférence décalés par rapport aux ailettes extérieures (127).

7. Dispositif pour mélanger de la poudre et du liquide avec un rotor (109) selon l'une quelconque des revendications 1 à 6, pour lequel l'arrivée de poudre et de liquide s'effectue sur différents côtés des bras de liaison (203).

8. Dispositif selon la revendication 7, **caractérisé en ce qu'**il existe un stator (106) qui présente une paroi annulaire (112) munie d'évidements de passage de mélange (115), ladite paroi annulaire (112) étant disposée dans la direction radiale à l'intérieur des ailettes extérieures (127) du rotor (109).
